# EUROPÄISCHE PATENTSCHRIFT

(11) **EP 0 367 168 B1**
(45) Veröffentlichungstag und Bekanntmachung des Hinweises auf die Patenterteilung: **29.12.1993**
(21) Anmeldenummer: 89120071.9
(22) Anmeldetag: 28.10.1989
(51) Int. Cl.: B65D 1/38

(54) **Flaschenkasten**
Crate for bottles
Casier à bouteilles

(30) Priorität: 03.11.1988 DE 3837326
(43) Veröffentlichungstag der Anmeldung: 09.05.1990
(73) Patentinhaber: Grafenwald Kunststoff Gesellschaft mbH & Co. Verarbeitungs und Vertriebs KG, D-54403 Hermeskeil (DE)
(72) Erfinder: Born, Walter, D-5508 Hermeskeil (DE)
(74) Vertreter: KOHLER SCHMID + PARTNER

(56) Entgegenhaltungen:
- EP-A- 0 306 783
- BE-A- 667 977
- FR-A- 2 349 503

## Beschreibung

Die Erfindung betrifft einen stapelbaren Flaschenkasten mit Flaschen, insbesondere Weinflaschen, und mit einem Gefache gemäß dem Oberbegriff des Patentanspruchs.

Ein solcher Flaschenkasten ist aus der BE-A-667 977 (entspricht DE-A-1 486 675) bekannt.

Durch DE-U-75 32 648 bekanntgewordene Flaschenkästen können auf der Seitenwand liegend übereinander gestapelt werden, wobei der unterste Flaschenkasten mit seinem vorderen Rand auf einer Leiste aufgelegt wird, so daß er gegenüber einem waagrechten Boden eine Schräglage aufweist. Darauf gestapelte Flaschenkästen weisen dann ebenfalls eine vorne nach oben gerichtete, entsprechende Schräglage auf. Da die vorderen Ränder der gestapelten Flaschenkästen in einer senkrechten Ebene liegen sollen, ragt die untere Wand des liegenden Flaschenkastens, durch die Schräglage bedingt, etwas über dessen obere Seitenwand und auch gegenüber der oberen Seitenwand des nächstunteren Flaschenkastens vor. Die bekannten Flaschenkästen weisen eine Stapelsicherung auf, die sie in dieser Lage arretiert. Diese Stapelsicherung besteht aus Bohrungen in der Seitenwand. Der Abstand der Bohrungen vom bei liegendem Flaschenkasten vorderen Rand der oberen Seitenwand ist kleiner als dieser Abstand der Bohrungen in der unteren Seitenwand, so daß also bei einer bestimmten Schräglage der Flaschenkästen die Bohrungen der unteren Seitenwand des oberen Kastens mit den Bohrungen der oberen Seitenwand des nächstunteren Kastens fluchten. Durch diese Löcher wird dann ein Stift gesteckt, der die beiden übereinanderliegenden Flaschenkästen in dieser Lage arretiert. So übereinander gestapelte Flaschenkästen können zwar ein Regal ersetzen, der Aufbau eines Regales mit diesen bekannten Flaschenkästen ist jedoch schwierig und zeitraubend, weil die Löcher der aneinander anliegenden Seitenwände der liegend aufeinander gestapelten Flaschenkästen nur in einer bestimmten Schräglage fluchten, so daß durch passende Wahl der Unterstützung des vorderen Randes des unteren Flaschenkastens diese bestimmte Schräglage hergestellt werden muß, in der die Löcher dann fluchten. Auch dann ist es noch erforderlich, aufeinander gestapelte Flaschenkästen genau auszurichten, daß die Löcher so genau fluchten, daß die Stifte in diese Löcher eingesteckt werden können. Da die Stifte den Flaschenkästen lose beigegeben werden müssen, besteht immer die Gefahr, daß einzelne Stifte verloren gehen. Entspricht die Schräglage der Kästen nicht derjenigen Schräglage, die bei dem Anbringen der Löcher in den Seitenwänden der Flaschenkästen Zugrunde gelegt worden ist, so liegen die vorderen Ränder der unteren Seitenwände der übereinander angeordneten Flaschenkästen nicht in einer senkrechten Ebene, wenn die Flaschenkästen so verschoben sind, daß die Löcher fluchten und die Bolzen in sie eingeführt werden können.

Es besteht jedoch das Bedürfnis an Flaschenkästen, in denen Flaschen stehend transportiert werden können, die sich jedoch auch dazu eignen, liegend aufeinander gestapelt zu werden, so daß aus diesen Flaschenkästen ein Regal zusammengestellt werden kann, in dem Flaschen, insbesondere Weinflaschen, liegend aufbewahrt werden können.

Der aus der gattungsgemäßen Druckschrift BE-A-667 977 bekannte Flaschenkasten ist ebenfalls für einen stehenden und im wesentlichen liegenden Transport der Flaschen im Flaschenkasten ausgebildet und weist, damit die Flaschen auch bei im wesentlichen liegender Tragweise nicht herausfallen können, am oberen Ende der Wandungen der Flaschenfächer Vorsprünge auf, gegen die die Flaschen vor ihrem Herausfallen stoßen müssen, wobei sich die Flaschen an diesen Vorsprüngen verklemmen. Dieser gattungsgemäße Flaschenkasten ist jedoch relativ niedrig gebaut, da er für Flaschen mit alkoholfreien Getränken vorgesehen ist. Die darin aufzunehmenden Flaschen ragen um etwa 1/3 ihrer Länge aus dem Flaschenkasten heraus und weisen in ihrer mittleren Partie eine leichte Einschnürung auf. In diesem Fall sind die Vorsprünge der Fachwerkwandung als Rippen aufgeführt, hinter die sich der untere Teil der Flasche, die in der Mitte eine Einschnürung aufweist, hängt, wodurch die Flasche nicht herausfallen kann.

Aus derselben Druckschrift BE-A-667 977 ist auch ein Flaschenkasten bekannt, der sich für Flaschen verwenden läßt, die nicht wesentlich aus dem Flaschenkasten herausragen und deren Bauch keine Einschnürung aufweist. In diesem Fall ragt die Rippe vom oberen Teil des Flaschenkastens ein kurzes Stück in das Fach nach unten hin. Wird ein Kasten mit derartigen Flaschen an nur einem Griff getragen, wobei die Flaschen im wesentlichen liegen, so fallen die Flaschen aus dem Kasten nicht heraus, weil sich die Flasche an der Übergangsstelle zwischen Flaschenhals und Flaschenbauch an der Rippe verklemmt (Fig. 3 und 6). Bei dem bekannten Flaschenkasten hat jedoch der Flaschenboden am Kastenboden sehr viel Spielraum, so daß eine definierte Lage der Flaschen bei waagerechter Lage des Flaschenkastens nicht sichergestellt ist.

Für die waagerechte Lagerung von Wein oder Weinbrandflaschen über längere Zeit hinweg ist jedoch die Einnahme einer definierten im wesentlichen waagerechten Lage der Flaschen besonders wichtig.

Der Erfindung liegt die Aufgabe zugrunde, einen dieses Bedürfnis befriedigenden, stapelbaren Flaschenkasten mit Flaschen so anzugeben, daß auch bei auf einer Seitenwand stehendem Flaschenkasten, d.h. bei liegender Lagerung von Flaschen, insbesondere Weinflaschen, eine definierte, im wesentlichen waagerechte Lage der Flaschen erreicht wird und daß ohne Schwierigkeit ein Regal aus den Flaschenkästen zum Einlegen von liegenden Flaschen aufgebaut werden kann.

Diese Aufgabe wird erfindungsgemäß durch die im Anspruch 1 angegebenen Merkmale gelöst. Die davon abhängigen Ansprüche 2 bis 8 spezifizieren jeweils vorteilhafte Ausbildungen davon.

Diese Flaschenkästen haben den Vorteil, daß sie in waagrechter Lage auf einer Seite liegend übereinander ohne Schräglage gestapelt werden können, so daß irgendwelche Stapelsicherungen nicht in unterschiedlichem Abstand von dem jeweiligen Rand der Kastenwand angeordnet werden müssen und daß die Flaschen in liegender Lage eine bestimmte Stellung einnehmen. Beispielsweise können Stapelsicherungen aus Bohrungen in den Kastenwänden bestehen, die im Bereich der Wände eines Gefaches angeordnet sind und in die ein sich über einen großen Teil der Höhe des Stapels erstreckender Stab hindurchgesteckt wird.

Der erfindungsgemäße Flaschenkasten kann sowohl zum Transport von stehenden Flaschen als auch zur Einlagerung von liegenden Flaschen verwendet werden, so daß die Flaschen bei der Einlagerung nicht mehr aus dem Flaschenkasten herausgenommen und in ein Regal eingelegt werden müssen, sondern in dem Flaschenkasten verbleiben können.

Der eine Seitwärtsbewegung des Flaschenbodens erlaubende Freiraum kann dadurch gebildet sein, daß der Flaschenboden bei einer senkrecht auf dem Flaschenboden stehenden Flasche an einem eine Seitwärtsbewegung des Flaschenbodens verhindernden zweiten Anschlag anliegt. Wenn dann der Flaschenkasten auf eine Seite gelegt wird, so rutscht der Flaschenboden infolge der Schwerkraft etwas nach unten, bis er von dem zweiten Anschlag freikommt und z.B. auch an einer Wand des Faches zur Anlage kommt. Oberhalb ihres Schwerpunktes liegt die Flasche in dieser Seitenlage des Flaschenkastens an dem ersten Anschlag an, so daß die Flasche schräg nach vorne oben in dem Flaschenkasten liegt und daher in der Seitenlage des Flaschenkastens nicht herausfallen kann. Der Winkel der sich einstellenden Schräglage der Weinflasche ist vorzugsweise so gewählt, daß bei vorschriftsmäßig gefüllten Weinflaschen der Wein die Korkeninnenfläche zumindest teilweise benetzt.

Der Flaschenkasten kann ein Gefache mit bis an den Kastenboden reichenden Fachwänden aufweisen, er kann aber bei anderen Ausführungsformen der Erfindung auch ein einzelne Fächer unterteilendes Gefache aufweisen, das lediglich aus einem Gitter besteht, das oberhalb des Schwerpunktes der Flasche angeordnet ist und keine bis zum Kastenboden verlaufenden Wände aufweist. Derartige, im Abstand oberhalb des Kastenbodens angeordnete, lediglich aus einem Gitter bestehende Fachaufteilungen sind bei Flaschenkästen aus Metall bekannt. Wird die Erfindung bei einem Flaschenkasten vorzugsweise aus Kunststoff verwirklicht, bei dem das Gefache einzelne bis zum Kastenboden reichende Fachwände aufweist, so ist der Abstand einander gegenüberliegender Wände des Gefaches größer als der größte Flaschendurchmesser in der unteren Flaschenhälfte,so daß die Flasche sich um den oberen Anschlag verschwenken und in die erwähnte Schräglage gelangen kann. In diesem Falle liegt bei Lagerung auf der Seitenfläche des Kastens das untere Ende der Flasche nicht auf dem unteren Ende der unterhalb dieser Flasche liegenden Flasche auf, sondern auf einer der das Fach abteilenden Wände.

Bei einer Ausführungsform der Erfindung hat die Anschlagfläche des zweiten Anschlags einen Abstand von der Mittelachse des Faches, der dem äußeren Flaschenradius an der Stelle entspricht, an der der zweite Anschlag an der Flaschenwand anliegt. Dies gewährleistet zunächst einmal, daß die Flasche beim aufrechten Transport des Flaschenkastens rechtwinklig zu dem Flaschenboden steht und auch bei Erschütterungen in ihrer Stellung festgehalten ist. Dabei kann der zweite Anschlag starr mit dem Kastenboden verbunden sein. Der freie Raum, der zur Verschiebung des unteren Endes der Flasche zur Herstellung einer Schräglage der Flaschenachse erforderlich ist, ergibt sich dadurch, daß sich die Flasche etwas in Richtung der Flaschenachse verschiebt, bis der Flaschenboden von dem zweiten Anschlag freikommt, so daß dieser dann den zweiten Anschlag überwinden und nach unten gleiten kann, bis er an der Fachwand oder aber an der nächstunteren Flasche zur Anlage kommt. Der zweite Anschlag kann aber auch beweglich und im Kastenboden versenkbar vorgesehen sein und Zweckmäßigerweise mit einer Vorrichtung in Verbindung stehen, mit der entweder von Hand die Anschläge außer Wirkung gebracht werden oder aber die selbsttätig bei Lagerung des Flaschenkastens in Seitenlage die beweglichen zweiten Anschläge außer Wirkung bringt.

Ist der zweite Anschlag starr mit dem Kastenboden verbunden, so ist bei Ausführungsformen der Erfindung seine Höhe geringer als die Höhe des oberhalb des Flaschenschwerpunktes angreifenden Anschlages über dem Schwerpunkt, so daß also bei einer geringen von Hand vorgenommenen oder von selbst eintretenden Auswärtsbewegung der Flasche und damit Freigabe des Freiraumes der Flaschenschwerpunkt nicht über den ersten Anschlag hinaus nach außen gelangt. Der Freiraum wird also bei einer Auswärtsbewegung der Flasche selbsttätig freigegeben und diese Auswärtsbewegung durch die Verschwenkung der Flasche in den Freiraum gestoppt, sie kann in dieser Lage nicht herausfallen und nur von Hand weiter vorgezogen und aus dem Kasten entnommen werden, weil die Flasche dabei schräg aufwärts bewegt werden muß.

Bei Ausführungsformen der Erfindung kann der zweite Anschlag durch eine Vertiefung im Kastenboden gebildet sein, so daß also das untere Ende der Flasche in einer Vertiefung des Kastenbodens festgehalten ist.

Anstelle einzelner zweiter Anschläge kann bei Ausführungsformen der Erfindung auch eine Platte mit das untere Ende der Flaschen aufnehmenden Aussparungen unmittelbar auf dem Kastenboden vorgesehen sein, durch die die Vertiefungen im Kastenboden gebildet sind. Diese Platte, bei der der Rand einer Aussparung den zweiten, am unteren Flaschenende angreifenden Anschlag bildet, kann in Richtung der Flaschenachse beweglich geführt sein, so daß sie zum Transport bei stehender Flasche in einen Abstand zum Flaschenboden bewegt werden kann, bei seitlicher Lagerung des Flaschenkastens jedoch zur Anlage an den möglicherweise ebenen Flaschenboden gebracht werden kann, so daß die Flaschen infolge ihrer Krümmung beim Übergang der Flaschenseitenwand in den Flaschenboden von selbst oder bei einer Erschütterung oder durch geringes Herausziehen der Flasche aus der Aussparung herausgleiten.

Der erste Anschlag kann bei Ausführungsformen der Erfindung an einer Gefachwand befestigt sein oder aber durch den Rand einer Öffnung eines bereits oben erwähnten, ein Gefache abteilenden Gitters gebildet sein.

Im letzteren Falle kann das Gitter in einer Ebene parallel zum Kastenboden verschiebbar sein, so daß bei am Kastenboden festgehaltenem Flaschenboden die Schräglage der Flaschen dadurch hergestellt wird, daß das den zweiten Anschlag bildende Gitter bei liegendem Flaschenkasten nach oben verschoben und in dieser Stellung festgehalten wird. Dieses Verschieben kann wiederum entweder von Hand oder aber selbsttätig erfolgen, beispielsweise durch einen durch die Seitenwand des Flaschenkastens hindurchgeführten Vorsprung, der beim Auflegen des Flaschenkastens auf eine Seitenwand nach innen gedrückt wird und das Gitter nach oben verschiebt.

Der erfindungsgemäße Flaschenkasten eignet sich nicht nur als Ersatz eines Regals, sondern insbesondere auch zu dem Zweck, nach der Verwendung als Lagerbehälter die leeren Flaschen wieder zum Ort des Kaufes zurückzubringen.

Die Erfindung wird aus der folgenden Beschreibung einer Ausführungsform der Erfindung in Verbindung mit den Ansprüchen und der Zeichnung. deutlich.

In der Zeichnung ist eine Ausführungsform der Erfindung dargestellt. Es zeigen
- Fig.1: einen Abschnitt einer Seitenansicht der Schmalseite eines liegenden Flaschenkastens, teilweise im Schnitt nach der Linie I-I der Fig.2 mit einer Flasche, deren zum Kastenboden geneigte Position ausgezogen, deren Position bei rechtwinklig zum Kastenboden verlaufender Flaschenachse strichpunktiert angegeben ist;
- Fig.2: eine Draufsicht auf den Flaschenkasten, wobei die rechte Bildhälfte lediglich einen Schnitt durch die horizontale Mittelebene des Kastens zeigt.

Bei der in der Zeichnung dargestellten Ausführungsform der Erfindung weist der Flaschenkasten einen Boden 1, breite Seitenwände 2 und 3 sowie schmale Seitenwände 4 und 5 auf. Die Außenwände des Kastens weisen etwa die Maße 200 x 300 mm auf. In dem Kasten ist ein Gefache vorgesehen, das etwas über seine halbe Höhe hinausreichen kann. Seine Fachwände 6,7 teilen sechs einzelne Fächer ab, die zur Aufnahme von sechs 0,75 l - Mehrweg-Weinflaschen dienen. Der Abstand von einander gegenüberliegenden Fachwänden 6, der Abstand der Fachwände 6 von den Innenflächen der nächstgelegenen Seitenwand 4 oder 5 sowie der Abstand der mittleren Fachwand 7 von der Innenfläche einer der Seitenwände 2 oder 3 des Flaschenkastens ist jeweils größer als der Durchmesser der vorerwähnten Weinflasche. In einem Abstand vom Flaschenboden 1 sind an der Innenseite der Außenwände und an den Fachwänden 6 erste Anschläge 8 befestigt bzw. angegossen, die zur Anlage an der Flaschenwand eine in Draufsicht etwa kreissegmentartige Anlagefläche 9 aufweisen. Der Abstand des vorderen-Endes der Anschläge 8 von dem vorderen Ende 9 des gegenüberliegenden ersten Anschlages 8 ist gleich oder etwas größer als der größte Durchmesser des Flaschenabschnittes, der bei in den Flaschenkasten etwa senkrecht eingestellter Flasche unterhalb der ersten Anschläge 8 sich befindet. Der Abstand der ersten Anschläge 8 vom Kastenboden ist größer als der Abstand des Schwerpunktes 10 der Flasche vom Flaschenboden 11. Vier erste Anschläge 8 sind längs des Umfanges einer Flasche 13 angeordnet.

Am Kastenboden 1 sind auf Stegen 12 senkrecht zum Kastenboden 1 nach oben sich erstreckende zweite Anschläge 14 vorgesehen, deren Abstand voneinander etwa gleich oder nur wenig größer als der Durchmesser des Flaschenbodens 11 ist. Die Höhe dieser zweiten Anschläge 14 ist geringer als der Abstand des Schwerpunktes 10 von der Ebene, in der die Enden 9 der Anschläge 8 liegen.

Zum Transport der Flaschen bei aufrecht stehendem Flaschenkasten werden die Flaschen 13 so in den Kasten eingestellt, daß ihr Flaschenboden 11 zwischen den zweiten Anschlägen 14 festgehalten ist. Im dargestellten Ausführungsbeispiel weist die Flasche ihren größten Durchmesser in der Nähe der Ebene auf, in der die ersten Anschläge 8 angeordnet sind. Die Flasche ist daher beim Transport in ihrer stehenden Postion am Flaschenboden durch Zentrierung festgehalten und schleudert nicht in dem an sich zu großen Fach hin und her. Sollen die Flaschen liegend gelagert werden, so werden die Flaschenkästen auf einer der Seitenwände liegend gelagert. Bei einer Auswärtsbewegung kommt die Flasche 13 von den zweiten Anschlägen 14 frei. Der Flaschenboden rutscht dann nach unten und legt sich an der Gefachwand 7 an, die Längsachse der Flasche 13 verläuft dann schräg nach oben, so daß sie in waagrechter Lage des Flaschenkastens nicht herausfallen kann. Es ist nicht erforderlich, zur waagrechten Lagerung der Flasche diese von Hand etwas nach vorne zu ziehen, damit der Flaschenboden 11 von den zweiten Anschlägen 14 freikommt. Die Flaschen können auch in der waagrechten Lage bei Zentrierung durch die zweiten Anschläge 14 belassen werden. Falls sich dann durch irgendwelche Umstände bedingt diese Flasche nach vorne bewegt, wird diese Vorwärtsbewegung dadurch gestoppt, daß der Flaschenboden von den zweiten Anschlägen 14 freikommt und die Flasche die vorerwähnte Schräglage einnimmt.

In der in Fig.1 dargestellten Stellung kann der Flaschenkasten wie ein Regal verwendet werden, es kann eine volle Flasche aus dem Fach herausgenommen werden und eine leere Flasche in ein leeres Fach eingesteckt werden. Die Lage des Schwerpunktes 10 kann bei einer vollen Flasche geringfügig anders liegen als bei einer leeren Flasche. Der Abstand der Ebene, in der die Anlageflächen 9 der ersten Anschläge 8 liegen, von dem Schwerpunkt 10 ist so bemessen, daß sowohl bei voller als auch bei leerer Flasche ein deutlicher Abstand zwischen der Ebene der Anlagefläche 9 und dem Schwerpunkt 10 besteht. Dieser Abstand ist auch in jedem Fall größer als die Höhe der zweiten Anschläge 14 am Kastenboden.

Der obere Rand der Kastenwände ist in an sich bekannter Weise so ausgebildet, daß die Flaschenkästen auch in senkrechter Stellung übereinander gestapelt werden können und in dieser Lage gesichert sind. Die Seitenflächen der Wände können Vorrichtungen enthalten, die eine Aufeinanderstapelung in waagrechter Lage der Flaschenkästen erlauben. Dabei können die Seitenwände so ausgebildet sein, daß aufeinander liegende Wände benachbarter Kästen ineinander eingreifen.

Ein erfindungsgemäß ausgebildeter Kasten bildet auch einen Anreiz zum Kauf, weil in waagrechter Lage aufeinander gestapelte Kästen ein Regal oder dergleichen ersetzen können. Der Verbraucher kann den Kasten zum Flaschentransport vom Ort des Kaufes und zur Lagerung daheim und wieder zum Transport der leeren Flaschen zurück zum Ort des Kaufes benutzen.

## Patentansprüche

1. Stapelbarer Flaschenkasten mit Flaschen, insbesondere Weinflaschen und mit einem Gefache, welcher mit den im wesentlichen senkrecht zum Kastenboden (1) ausgerichteten Flaschen (13) sowohl senkrecht stehend als auch auf einer Seitenwand (2 - 5) liegend transportiert und gelagert werden kann, wobei mindestens je ein in jedes Fach des Gefaches hineinragender erster Anschlag (8) vorgesehen ist, dessen Abstand vom Kastenboden (1) größer als der Abstand des Schwerpunktes (10) der einzustellenden Flasche (13) vom Flaschenboden (11) ist,
dadurch gekennzeichnet, daß am Kastenboden (1) mindestens ein zur Anlage seitlich an der Flaschenwand bestimmter zweiter Anschlag (14) vorgesehen ist, daß im Bereich des Kastenbodens (1) innerhalb des Faches oberhalb des zweiten Anschlags (14) ein nach Freikommen der Flasche vom Anschlag (14) eine Seitwärtsbewegung des Flaschenbodens (11) erlaubender Freiraum vorgesehen ist und daß der Abstand des ersten Anschlags (8) vom oberen Ende des zweiten Anschlags (14), von welchem die Flasche dann freikommt, um in den Freiraum abzukippen, größer als der Abstand des Schwerpunktes der einzustellenden Flasche (13) vom Flaschenboden (11) ist.

2. Flaschenkasten mit Flaschen nach Anspruch 1, dadurch gekennzeichnet, daß die Anschlagfläche des zweiten Anschlags (14) einen Abstand von der Mittelachse des Faches aufweist, der dem äußeren Flaschenradius an der Stelle entspricht, an der der zweite Anschlag (14) an der Flaschenwand anliegt.

3. Flaschenkasten mit Flaschen nach Anspruch 2, dadurch gekennzeichnet, daß der zweite Anschlag (14) durch eine Vertiefung im Kastenboden abgebildet ist.

4. Flaschenkasten mit Flaschen nach einem der Ansprüche 1 bis 3, dadurch gekennzeichnet, daß der erste Anschlag (8) durch den Rand einer Öffnung eines ein Gefache abteilenden Gitters gebildet ist.

5. Flaschenkasten mit Flaschen nach einem der Ansprüche 1 bis 3, dadurch gekennzeichnet, daß der erste Anschlag (8) an einer Gefachwand befestigt ist.

6. Flaschenkasten mit Flaschen nach Anspruch 4, dadurch gekennzeichnet, daß das Gitter parallel zum Kastenboden verschiebbar ist.

7. Flaschenkasten mit Flaschen nach Anspruch 6, dadurch gekennzeichnet, daß das Gitter bei seitlichem Auflegen des Kastens auf eine Unterlage selbsttätig verschiebbar ist.

8. Flaschenkasten mit Flaschen nach einem der vorhergehenden Ansprüche, dadurch gekennzeichnet, daß der Flaschenkasten Vorrichtungen zum gegenseitigen Arretieren von auf der Seite liegend übereinander gestapelten Flaschenkästen aufweist.

## Claims

1. Stackable bottle case with bottles, in particular, wine bottles with a subdivided structure, which, with the bottles (13) which are directed largely perpendicular to the case bottom (1), can be transported and stored in an upright standing position as well as lying on its side on a side wall (2 - 5), whereby each compartment of the subdivided structure is provided with at least one inwardly projecting first stop (8) each whose separation from the case bottom (1) is larger than the separation of the centre of gravity (10) of the bottle (13) to be inserted therein from the bottom (11) of the bottle, characterized in that at least one particular second stop (14) is provided at the bottom of the case (1) for sideward seating on the wall of the bottle, that in the vicinity of the case bottom (1) within the compartment and above the second stop (14) a, after the bottle is freed from the stop (14), free space is provided for which permits a sideward motion of the bottom of the bottle (11), and that the separation of the first stop (8) from the upper end of the second stop (14) from which the bottle is freed in order to tilt into the free space, is larger than the separation between the centre of gravity of the bottle (13) being inserted and the bottom of the bottle (11).

2. Bottle case with bottles according to claim 1, characterized in that the abutment surface of the second stop (14) exhibits a separation from the middle axis of the compartment which corresponds to the outer bottle radius at that position at which the second stop (14) seats on the wall of the bottle.

3. Bottle case with bottles according to claim 2, characterized in that the second stop (14) is formed by means of a recess in the case bottom.

4. Bottle case with bottles according to one of the claims 1 through 3, characterized in that the first stop (8) is formed via the edge of an opening of a grid subdividing the subdivided structure.

5. Bottle case with bottles according to one of the claims 1 through 3, characterized in that the first stop (8) is attached to a wall of the subdivided structure.

6. Bottle case with bottles according to claim 4, characterized in that the grid is displaceable parallel to the case bottom.

7. Bottle case with bottles according to claim 6, characterized in that the grid is automatically displaceable on an underlying structure when the case lies on its side.

8. Bottle case with bottles according to one of the preceding claims, characterized in that the bottle case exhibits devices for the mutual stopping of bottle cases lying on their sides and stacked upon each other.

## Revendications

1. Casier à bouteilles empilable qui comporte des bouteilles, en particulier des bouteilles de vin, et une case et qui peut être transporté et stocké avec les bouteilles orientées sensiblement perpendiculairement au fond du casier (1), tant en étant vertical qu'aussi en étant posé sur une paroi latérale (2 à 5), et dans lequel il est prévu au moins chaque fois une première butée (8) qui fait saillie dans chaque compartiment de la case et dont la distance à partir du fond du casier (1) est supérieure à la distance entre le centre de gravité (10) de la bouteille (13) à insérer et le fond de la bouteille (11), caractérisé en ce qu'est prévue sur le fond du casier (1) au moins une seconde butée déterminée pour l'appui latéralement sur la paroi de bouteille, en ce que dans la zone du fond de casier (1) il est prévu dans le casier au-dessus de la seconde butée (14) un espace libre permettant un mouvement latéral du fond de la bouteille (11) lorsque la bouteille se libère de la butée (14) et en ce que la distance entre la première butée (8) et l'extrémité supérieure de la seconde butée (14) dont la bouteille se libère alors afin de basculer dans l'espace libre est supérieure à la distance entre le centre de gravité de la bouteille (13) à insérer et le fond de bouteille (11).

2. Casier à bouteilles comportant des bouteilles, suivant la revendication 1, caractérisé en ce que la surface de la seconde butée (14) présente à partir de l'axe médian du compartiment une distance qui correspond au rayon externe de la bouteille à l'endroit où la seconde butée (14) est appuyée sur la paroi de la bouteille.

3. Casier à bouteilles comportant des bouteilles, suivant la revendication 2, caractérisé en ce que la seconde butée (14) est formée par une cavité dans le fond du casier.

4. Casier à bouteilles comportant des bouteilles, suivant l'une des revendications 1 à 3, caractérisé en ce que la première butée (8) est formée par le bord d'une ouverture d'un treillis partageant une case.

5. Casier à bouteilles comportant des bouteilles, suivant l'une des revendications 1 à 3, caractérisé en ce que la première butée (8) est fixée à une paroi de la case.

6. Casier à bouteilles comportant des bouteilles, suivant la revendication 4, caractérisé en ce que le treillis peut être déplacé parallèlement au fond du casier.

7. Casier à bouteilles comportant des bouteilles, suivant la revendication 6, caractérisé en ce que le treillis peut être déplacé automatiquement sur une base lorsque le casier est posé sur le côté.

8. Casier à bouteilles comportant des bouteilles, suivant l'une des revendications précédentes, caractérisé en ce que le casier à bouteilles présente des dispositifs pour bloquer réciproquement des casiers à bouteilles empilés l'un sur l'autre d'une manière posée sur le côté.
